# FASCICULE DE BREVET EUROPEEN

(11) **EP 2 172 640 B1**
(45) Date de publication et mention de la délivrance du brevet: **09.01.2013**
(21) Numéro de dépôt: 09170788.5
(22) Date de dépôt: 21.09.2009
(51) Int. Cl.: F02M 35/12, F02M 35/14, F02M 35/10

(54) **Procédé et dispositif d'atténuation des bruits de bouche d'un moteur thermique**
Verfahren und Vorrichtung zur Dämpfung des Ansauggeräusches eines Verbrennungsmotors
Method and device for attenuation of the intake noise of an internal combustion engine

(30) Priorité: 02.10.2008 FR 0856678
(43) Date de publication de la demande: 07.04.2010
(73) Titulaire: Peugeot Citroën Automobiles SA, 78140 Vélizy-Villacoublay (FR); Centre National de la Recherche Scientifique (CNRS), 75794 Paris Cedex 16 (FR)
(72) Inventeur: Bellet, Romain, 13006 Marseille (FR); Cochelin, Bruno, 13380 Plan de Cuques (FR); Herzog, Philippe, 13360 Roquevaire (FR); Mattei, Pierre-Olivier, 13006 Marseille (FR); Dimitrijevic, Zoran, 91570 Bievres (FR)
(74) Mandataire: Ménès, Catherine

(56) Documents cités:
- EP-A- 1 111 228
- EP-A- 1 808 594
- FR-A- 2 840 652
- US-A1- 2006 065 479
- COCHELIN B ET AL: "Experimental evidence of energy pumping in acoustics" COMPTES RENDUS - MECANIQUE, ELSEVIER, PARIS, FR, vol. 334, no. 11, 1 novembre 2006 (2006-11-01), pages 639-644, XP024979097 ISSN: 1631-0721 [extrait le 2006-11-01]

## Description

La présente invention concerne un procédé et un dispositif d'atténuation des bruits de bouche d'un moteur thermique.

Les moteurs à combustion interne, encore appelés moteurs thermiques, comportent un circuit d'alimentation en air, l'air étant prélevé à l'extérieur du véhicule pour être conduit dans les cylindres du moteur. L'ouverture et la fermeture des soupapes créent des bruits, lesquels se propagent dans le circuit d'alimentation d'air et sortent par la bouche d'aspiration de l'air. Ces bruits sont généralement appelés les bruits de bouche.

La figure 1 montre schématiquement le circuit d'alimentation en air d'un moteur thermique 10. L'air injecté dans les cylindres 12 peut provenir du circuit 14 d'alimentation en air frais (air provenant de l'extérieur du moteur) et d'un circuit de recirculation 16, ce dernier étant équipé d'un système de refroidissement d'air 18. Le circuit 14 d'alimentation en air frais se compose d'un col d'entrée d'air 20 comprenant une écope 22 par laquelle rentre l'air frais, suivie d'un raccord 24 connecté à l'écope 22 par une liaison démontable 26. Le raccord 24 est connecté à un filtre à air 28 muni d'un filtre proprement dit 30 monté sur un brancard. Un débitmètre 32 permet de mesurer le débit d'air frais traversant le filtre à air 28. L'air est ensuite dirigé par une conduite 34 vers un boîtier papillon 36 relié au circuit d'admission d'air 38 dans les cylindres du moteur. Le boîtier 36 est également relié au circuit de recirculation 16, afin de doser le pourcentage d'air recirculé et réinjecté dans les cylindres.

La fermeture et l'ouverture des soupapes du moteur engendrent des bruits qui se propagent dans le circuit d'alimentation d'air 14. Un système d'ondes stationnaires s'établit, les ondes stationnaires étant générées par la superposition des ondes acoustiques incidentes et réfléchies aux différentes extrémités du circuit d'admission d'air. La fréquence de ces ondes est fonction des dimensions des éléments du circuit d'admission d'air et des conditions aux limites. Ces bruits, sortant par l'écope 22, sont les bruits de bouche. Ils peuvent être transmis dans l'habitacle du véhicule, soit par voie aérienne, soit par rayonnement d'éléments de la caisse du véhicule. Ces bruits peuvent également participer aux bruits extérieurs et leur niveau sonore ne doit pas dépasser des seuils fixés par des normes (actuellement 74 dB(A)).

Le filtre à air, par son volume, crée un effet de tampon (ou de tranquillisation) pour les ondes acoustiques. Les dispositifs d'atténuation des bruits, tels que les résonateurs par exemple, sont souvent placés dans le filtre à air car leur influence sur le remplissage en air des cylindres du moteur est relativement négligeable.

Diverses solutions ont déjà été proposées pour supprimer, complètement ou partiellement, les bruits de bouche. De manière générale, pour traiter les basses fréquences (de 0 à 200 Hz qui correspond à l'harmonique 2 du régime moteur) on impose des volumes importants au filtre à air. Pour traiter les moyennes et hautes fréquences, on utilise de la fibre polymère ou des résonateurs (1/4 d'onde, de Helmholtz ou des silencieux).

L'augmentation du volume du filtre à air n'est pas toujours possible pour des raisons de disponibilités sous le capot moteur et augmente la masse du véhicule. Les traitements par résonateurs sont efficaces uniquement sur une plage de fréquences étroite: plusieurs résonateurs sont nécessaires pour couvrir plusieurs plages de fréquences ce qui conduit à une augmentation du volume et de la masse du circuit d'admission d'air.

Le brevet FR 2 840 652 décrit un dispositif d'atténuation des bruits issus du fonctionnement du moteur à combustion interne d'un véhicule. Ce dispositif comporte une membrane souple répondant à une plage de fréquences de vibrations prédéterminée lorsqu'elle est soumise aux sollicitations du flux d'air circulant dans le circuit d'admission d'air pour modifier la fréquence acoustique issue de ce flux. La membrane entre en résonance avec les bruits à atténuer. Elle peut être assimilée à un oscillateur mécanique. La membrane possède une fréquence propre qui dépend de sa masse et de la tension imposée à la membrane. La membrane est prétendue de façon à accorder sa fréquence propre avec la fréquence des bruits à atténuer. Cette solution nécessite d'accorder la fréquence de résonance de la membrane aux bruits à traiter: elle ne convient donc que pour des bruits ayant une plage de fréquences relativement étroite.

La demande de brevet US 2004/0011011 A1 décrit une solution utilisant une ouverture pratiquée dans le filtre à air et composée d'orifices recouverts d'une toile. Comme précédemment, cette solution ne traite que des bruits compris dans une plage de fréquences relativement étroite.

La présente invention propose une solution faisant appel à un dispositif acoustique robuste pouvant traiter les différents bruits de bouche du moteur dans une large plage de fréquences, en ne pénalisant ni la masse ni le volume occupé sous le capot par le circuit d'admission d'air.

De façon plus précise, l'invention propose un procédé d'atténuation des bruits générés par un moteur thermique et se propageant par le circuit d'admission d'air du moteur, le procédé étant caractérisé en ce qu'il consiste à déterminer le ou les mode(s) acoustique(s) des bruits, choisir au moins une caractéristique physique d'une membrane souple en fonction du ou des mode(s) acoustique(s), et fixer la membrane dans le circuit d'admission de sorte que la membrane puisse subir une grande déformation (comportement non linéaire) sous l'action du ou des mode(s) acoustique(s).

Selon l'invention, on réserve un volume d'air dans le circuit d'admission d'air du côté de la face de la membrane opposée à la source des bruits et la pression est égalisée de part et d'autre de la membrane, par exemple à l'aide d'un tuyau de petite section et de grande longueur. Ce tuyau peut être un capillaire.

La caractéristique physique de la membrane peut être la raideur, laquelle dépend de l'épaisseur, de la surface et du module d'Young de la membrane.

La membrane est de préférence fixée dans le circuit d'admission sensiblement à un ventre de pression du ou des mode(s) acoustique(s).

L'invention concerne également un dispositif d'atténuation des bruits générés par un moteur thermique et se propageant par le circuit d'admission d'air du moteur. Selon l'invention, le dispositif comporte une membrane souple fixée dans le circuit d'admission d'air et absorbant lesdits bruits en se déformant de façon non linéaire.

Selon l'invention, la membrane souple est fixée sans contraintes (donc non tendue) dans le plan de la membrane.

Le dispositif comporte une chambre de dissipation de l'énergie absorbée par la membrane, une paroi de ladite chambre étant constituée par la membrane.

Le dispositif comporte des moyens d'égalisation de la pression régnant de part et d'autre de la membrane. Ces moyens d'égalisation de pression (par exemple une canalisation reliant un coté de la membrane à l'autre côté) présentent une inertie importante (grande longueur) et une haute résistivité (petite section).

Selon un mode de réalisation, le filtre à air du circuit d'admission d'air peut comporter des moyens de fixation de la membrane, laquelle avec lesdits moyens de fixation délimitent une chambre de dissipation de l'énergie acoustique absorbée par la membrane.

D'autres avantages et caractéristiques de l'invention apparaîtront au cours de la description qui suit d'un mode de réalisation de l'invention, donné à titre d'exemples non limitatif, en référence aux dessins annexés et sur lesquels :
- la figure 1 (art antérieur) illustre schématiquement le circuit d'admission d'air d'un moteur thermique,
- la figure 2 est une vue schématique, en coupe, d'un mode de réalisation de l'invention, et
- la figure 3 est une vue schématique, en perspective du mode de réalisation de la figure 2.

Le mode de réalisation décrit ci-après et représenté sur les figures 2 et 3 concerne un dispositif d'atténuation des bruits faisant partie du filtre à air. Ce dernier comporte une enceinte 40 de forme sensiblement parallélépipédique rectangle, l'élément filtrant n'étant pas représenté. L'enceinte 40 comporte une entrée d'air 42 et une sortie 44. L'air aspiré de l'extérieur du véhicule pénètre par l'entrée 42, sort par la sortie 44 après avoir été filtré et est dirigé vers le collecteur d'admission du moteur thermique. La paroi 46 de l'enceinte 40 comporte une ouverture 48, par exemple de forme circulaire, obturée par une membrane souple 50 et par des moyens 52 de fixation de la membrane. Ces moyens 52 peuvent être constitués par tous moyens appropriés à maintenir la membrane sans contraintes dans le plan de la paroi 46 ou le plan de la membrane. En d'autres termes, la membrane est fixée sans être tendue. Par exemple, la membrane peut simplement être encastrée.

Selon une caractéristique de l'invention, une chambre 54 de dissipation de l'énergie absorbée par la membrane 50 est ajoutée à l'enceinte 40 du filtre à air. Cette chambre est disposée du coté de la face de la membrane non exposée aux bruits. Une paroi de cette chambre 54 est constituée principalement par la membrane 50 et par les moyens de fixation 52. Le filtre à air se compose alors d'un élément filtrant (non représenté), d'une chambre principale 56 délimitée par les parois de l'enceinte 40 et d'une chambre de dissipation de l'énergie 54. Des moyens permettent d'égaliser les pressions régnant de part et d'autre de la membrane 50 et donc d'égaliser les pressions régnant dans la chambre principale 56 et la chambre 54. Ces moyens peuvent être constitués par un tuyau 58 ayant l'une de ses extrémités 60 débouchant dans la chambre principale 56 et son autre extrémité 62 débouchant dans la chambre 54. Le tuyau 58 présente une grande inertie, il est donc de grande longueur, et une haute résistivité, il a donc une petite section. Le tuyau 58 peut être par exemple un capillaire (faible section) faisant le tour de la chambre 54 (grande longueur).

Selon l'invention, la membrane souple 50 doit pouvoir se déformer de façon non linéaire afin d'absorber l'énergie acoustique. Il a en effet été montré dans la littérature (voir l'article de B. Cochelin, P. Herzog, P.O. Mattei, "Experimental evidence of energy pumping in acoustics" C.R. Mécanique 334, 639-644, 2006) qu'une membrane souple peut se déformer en grande amplitude afin de pomper l'énergie acoustique d'un mode acoustique de manière irréversible sur une large bande de fréquences. Ce phénomène de pompage d'énergie acoustique est dû au comportement non linéaire de la membrane (pouvant subir de grandes déformations) qui peut s'accorder à la fréquence du mode acoustique à absorber, dès lors qu'il est suffisamment énergétique.

La membrane souple non précontrainte est donc placée dans le circuit d'admission d'air à un endroit lui permettant de pomper le maximum d'énergie à l'onde acoustique, ou en d'autres termes où elle sera le plus excitée par l'onde acoustique. La membrane sera donc avantageusement placée à un ventre de pression pour qu'elle puisse vibrer en grandes amplitudes. Cependant si l'on considère que la vitesse acoustique est négligeable (ce qui est généralement et approximativement le cas dans le filtre à air), la pression acoustique peut alors être considérée comme spatialement uniforme et dans ce cas l'emplacement de la membrane est peu important. La chambre 54 permet une grande déformation de la membrane et une bonne dissipation de l'énergie pompée par la membrane.

De façon à bien choisir les caractéristiques de la membrane, il est nécessaire de connaître le ou les mode(s) acoustique(s) à absorber. Lorsque ces modes sont identifiés, les caractéristiques de la membrane peuvent alors être déterminées de façon à obtenir un comportement en déformation non linéaire et un bon couplage énergétique entre la membrane et le ou les mode(s) acoustique(s) à absorber. On détermine principalement la raideur souhaitée pour la membrane, laquelle est fonction de l'épaisseur, de la surface et du module d'Young de la membrane. La raideur non linéaire est dimensionnée en fonction de l'intensité de la fréquence du mode acoustique la plus élevée que l'on veut atténuer, ce qui permet une atténuation possible sur une large bande de fréquences.

Pour choisir la raideur α₃ de la membrane, on suppose que le déplacement transversal w(r,t) de la membrane est approchée par la fonction de forme parabolique w(r,t)= q(t) (1- r/R)²) où R est le rayon de la membrane (supposée de forme circulaire) et r la coordonnée radiale. On suppose également que la membrane se déforme en grandes amplitudes (ce qui est le but recherché). Cela conduit à pouvoir exprimer de manière analytique la raideur α₃ de la membrane en fonction de son module d'Young E, de son épaisseur et de son rayon R

La raideur α₃ peut alors s'exprimer à l'aide de l'équation suivante: ${α}_{3} = \left(32/3⁢\left(1-{v}^{2}\right)⁢π\right) . \left(E/{ρ}_{air} C\right) . \left({h}^{3}/{R}^{4}\right) . \left(1/ω\right) . \left({S}_{t}/{S}_{m}\right)$
dans laquelle v désigne le coefficient de Poisson, E le module d'Young de la membrane, ρ air la densité de l'air, C la vitesse du son, h l'épaisseur de la membrane, R le rayon de la membrane (laquelle est supposée circulaire), ω la fréquence du système d'ondes stationnaires acoustiques à absorber, Sₜ la section de la sortie de l'air propre dans le filtre à air et Sₘ la section de la membrane.

A titre d'exemple, dans le cas d'application d'un filtre à air de moteur Diesel de voiture automobile, l'équation précédente conduit par exemple à une membrane de rayon d'environ 40 mm, d'une épaisseur de 0,4 mm et d'un module d'Young de 1,3 MPa. La membrane souple peut être réalisée en élastomère, et une surface de l'ordre de 10 cm² peut suffire pour absorber une énergie acoustique incidente de l'ordre de 130 dB.

L'effet de pompage énergétique non linéaire est obtenu par la présente invention grâce au niveau de pression acoustique élevé dans le filtre à air et non à une précontrainte de la membrane qui peut, selon l'invention, se déformer en grandes amplitudes.

Le dispositif décrit est robuste puisqu'il fonctionne sur l'intensité acoustique sur une large plage de fréquences et non sur l'accord en fréquence d'un seul point. Il permet de ne pas avoir à utiliser plusieurs dispositifs d'atténuation des bruits dans le circuit d'admission d'air, d'où un gain de place et de poids.

D'autres modes de réalisation que ceux décrits et représentés peuvent être conçus par l'homme du métier sans sortir du cadre de la présente invention. Par exemple, la membrane pourrait être placée à un autre endroit que dans le filtre à air : elle pourrait par exemple être localisée sur le col d'admission du circuit d'admission d'air.

## Revendications

1. Procédé d'atténuation des bruits générés par un moteur thermique et se propageant par le circuit d'admission d'air (14) du moteur, le procédé consiste à déterminer le ou les mode(s) acoustique(s) des bruits, choisir au moins une caractéristique physique d'une membrane souple (50) en fonction du ou des mode(s) acoustique(s), et fixer la membrane (50) sans être tendue dans le circuit d'admission (14) de sorte que la membrane puisse subir une grande déformation due au comportement non linéaire de ladite membrane sous l'action du ou des mode(s) acoustique(s), réserver un volume d'air (54) dans le circuit d'admission d'air du côté de la face de la membrane (50) non exposée aux bruits, le procédé étant **caractérisé en ce que** la pression étant égalisée de part et d'autre de la membrane à l'aide d'un tuyau (58) de petite section et de grande longueur.

2. Procédé selon la revendication 1, **caractérisé en ce que** ladite caractéristique physique de la membrane est la raideur, laquelle dépend de l'épaisseur, de la surface et du module d'Young de la membrane.

3. Procédé selon l'une des revendications précédentes **caractérisé en ce que** la membrane (50) est fixée dans le circuit d'admission sensiblement à un ventre de pression du ou des mode(s) acoustique(s).

4. Dispositif d'atténuation des bruits générés par un moteur thermique (10) et se propageant par le circuit d'admission d'air (14) du moteur, le dispositif comporte une membrane souple (50) fixée sans être tendue dans le circuit d'admission d'air et absorbant lesdits bruits en se déformant de façon non linéaire, une chambre (54) de dissipation de l'énergie absorbée par la membrane (50), une paroi de ladite chambre étant constituée par la membrane le dispositif étant **caractérisé en ce qu'**il comporte des moyens (58) d'égalisation de la pression régnant de part et d'autre de la membrane présentant une inertie importante et constitués par une canalisation (58) de grande longueur et de petite section reliant un côté de la membrane à l'autre côté, ladite canalisation présentant une grande inertie et une haute résistivité.

5. Dispositif selon la revendication 4, caractérisé ce que le filtre à air (40) du circuit d'admission d'air comporte des moyens (52) de fixation de la membrane, laquelle avec lesdits moyens de fixation délimitent une chambre (54) de dissipation de l'énergie acoustique absorbée par la membrane.

## Claims

1. A method for attenuation of the noises generated by a heat engine and propagating through the air intake circuit (14) of the engine, the method consists in determining the acoustic mode(s) of the noises, selecting at least one physical characteristic of a flexible membrane (50) as a function of the acoustic mode (2), and fixing the membrane (50) without being tensioned in the intake circuit (14) such that the membrane can undergo a great deformation due to the non-linear behaviour of the said membrane under the action of the acoustic mode(s), reserving a volume of air (54) in the air intake circuit of air on the side of the face of the membrane (50) not exposed to the noises, the method being **characterized in that** the pressure being equalized on each side of the membrane by means of a tube (58) having a small cross-section and a great length.

2. The method according to Claim 1, **characterized in that** the said physical characteristic of the membrane is the rigidity, which depends on the thickness, the area and the Young's modulus of the membrane.

3. The method according to one of the preceding claims, **characterized in that** the membrane (50) is fixed in the intake circuit substantially at an antinode of pressure of the acoustic mode(s).

4. A device for attenuation of the noises generated by a heat engine (10) and propagating through the air intake circuit (14) of the engine, the device comprises a flexible membrane (50) fixed without being tensioned in the air intake circuit and absorbing the said noises by deforming in a non-linear manner, a chamber (54) for dissipation of the energy absorbed by the membrane (50) a wall of the said chamber being constituted by the membrane, the device being **characterized in that** it comprises means (58) for equalization of the pressure prevailing on each side of the membrane presenting a great inertia and constituted by a duct (58) having a great length and a small cross-section connecting one side of the membrane to the other side, the said duct having a great inertia and a high resistivity.

5. The device according to Claim 4, **characterized in that** the air filter (40) of the air intake circuit comprises means (52) for fixing the membrane, which with the said fixing means delimit a chamber (54) for dissipation of the acoustic energy absorbed by the membrane.

## Patentansprüche

1. Verfahren zur Dämpfung des Ansauggeräusches, das von einem Verbrennungsmotor erzeugt wird und sich durch den Lufteinlasskreislauf (14) des Motors ausbreitet, wobei das Verfahren darin besteht, den Akustikmodus / die Akustikmodi der Geräusche zu bestimmen, mindestens ein physikalisches Merkmal einer biegsamen Membran (50) in Abhängigkeit von dem Akustikmodus / den Akustikmodi auszuwählen und die Membran (50) ohne gespannt zu sein in dem Einlasskreislauf (14) derart zu befestigen, dass die Membran eine starke Verformung erfahren kann, die auf das nicht lineare Verhalten der Membran unter der Einwirkung des Akustikmodus / der Akustikmodi zurückzuführen ist, ein Luftvolumen (50) in dem Lufteinlasskreislauf auf der Seite zu reservieren, an der die Seite der Membran (50) den Geräuschen nicht exponiert ist, wobei das Verfahren **dadurch gekennzeichnet ist, dass** der Druck zu beiden Seiten der Membran mit Hilfe eines Rohres (58) mit kleinem Querschnitt und großer Länge ausgeglichen wird.

2. Verfahren nach Anspruch 1, **dadurch gekennzeichnet, dass** das physikalische Merkmal der Membran die Steifigkeit ist, die von der Stärke, der Oberfläche und dem Elastizitätsmodul der Membran abhängt.

3. Verfahren nach einem der vorhergehenden Ansprüche, **dadurch gekennzeichnet, dass** die Membran (50) in dem Einlasskreislauf im Wesentlichen an einem Druckbauch des Akustikmodus oder der Akustikmodi befestigt ist.

4. Vorrichtung zur Dämpfung des von einem Verbrennungsmotor (10) erzeugten Ansauggeräusches, das sich durch den Lufteinlasskreislauf (14) des Motors ausbreitet, wobei die Vorrichtung eine biegsame Membran (50) aufweist, die, ohne gespannt zu sein, in dem Lufteinlasskreislauf befestigt ist und das Ansauggeräusch absorbiert, indem sie sich nicht linear verformt, eine Kammer (54) zum Ableiten der Energie, die von der Membran (50) absorbiert wird, wobei eine Wand der Kammer durch die Membran gebildet ist, wobei die Vorrichtung Mittel (58) zum Ausgleichen des Drucks, der zu beiden Seiten der Membran herrscht, aufweist, die eine hohe Trägheit aufweisen und aus einer Kanalisation (58) mit großer Länge und kleinem Querschnitt bestehen, die eine Seite der Membran mit der anderen Seite verbindet, wobei die Kanalisation eine große Trägheit und eine hohe Resistivität aufweist.

5. Vorrichtung nach Anspruch 4, **dadurch gekennzeichnet, dass** das Luftfilter (40) des Lufteinlasskreislaufs Mittel (52) zum Befestigen der Membran aufweist, die mit den Befestigungsmitteln eine Kammer (54) zum Ableiten der von der Membran absorbierten akustischen Energie bilden.
